# EUROPÄISCHE PATENTSCHRIFT

(11) **EP 3 095 369 B1**
(45) Veröffentlichungstag und Bekanntmachung des Hinweises auf die Patenterteilung: **10.07.2019**
(21) Anmeldenummer: 16168569.8
(22) Anmeldetag: 06.05.2016
(51) Int. Cl.: A47L 9/06

(54) **SAUGDÜSE ZUR AUFNAHME VON GROBGUT UND FEINSTAUB**
SUCTION NOZZLE FOR RECEIVING FINE MATERIAL AND FINE DUST
BUSE D'ASPIRATION POUR PRODUITS GROSSIERS ET POUSSIERE FINE

(30) Priorität: 21.05.2015 DE 102015108050
(43) Veröffentlichungstag der Anmeldung: 23.11.2016
(73) Patentinhaber: Vorwerk & Co. Interholding GmbH, 42275 Wuppertal (DE)
(72) Erfinder: Cornelißen, Markus, 53332 Bornheim (DE); Diesch, Dominik, 42119 Wuppertal (DE); Hellrung, Dirk, 45239 Essen (DE); Lichtenauer, Frank, 40699 Erkrath (DE)
(74) Vertreter: Cohausz & Florack

(56) Entgegenhaltungen:
- DE-U1-202004 021 148
- US-A- 4 395 794
- US-A1- 2012 000 033

## Beschreibung

Die Erfindung betrifft eine Saugdüse für einen Staubsauger zum Aufsaugen von Schmutz und/oder Staub von einem Boden mittels einer Saugluftströmung mit einem Gehäuse, einem innerhalb des Gehäuses gebildeten Saugraum, einem in den Saugraum mündenden Saugkanal zum Führen der Saugluftströmung und einem als bodenseitige Öffnung des Saugraums ausgebildeten Saugmund, wobei der Saugmund einen zentralen Saugmundabschnitt und zwei seitliche Saugmundabschnitte aufweist, und wobei der Saugmund derart ausgebildet ist, dass ein Anteil von ≥ 40 % und ≤ 65 % der Saugluftströmung durch den zentralen Saugmundabschnitt strömt.

Eine derartige Saugdüse ist aus der US 2012/0000033 A1 bekannt.

Saugdüsen, auch als Vorsatzgeräte, abgekürzt als Düsen oder in Abhängigkeit vom Einsatzzweck als Hartboden- oder Teppichdüsen bezeichnet, sind aus der Praxis bekannt und werden in der Regel zusammen mit einem Staubsauger zum Aufsaugen von Schmutz und/oder Staub von einem Boden verwendet. Staubsauger mit derartigen Saugdüsen verfügen regelmäßig über ein Grundgehäuse, in welchem ein elektrisch betriebener Sauggebläsemotor zum Aufbau einer Saugluftströmung angeordnet ist. Die Saugdüse wird typischerweise über einen flexiblen Saugschlauch und/oder ein Handhabungsrohr, oftmals auch strömungsdicht direkt mit dem Grundgehäuse des Staubsaugers verbunden. Bei Saugrobotern ist die Saugdüse im Allgemeinen in das Grundgehäuse selbst integriert. An der Saugdüse ist vielfach eine Borstenreihe oder dergleichen zum Lösen von Schmutz und/oder Staub von einem Boden vorgesehen. Der derart vom Boden abgelöste Staub und/oder Schmutz wird von der Saugluftströmung mitgerissen und zumeist in einem in dem Grundgehäuse angeordneten Staubsammelraum in einem Staubfilterbeutel abgesondert.

Bei dem von dem Boden abzureinigenden Schmutz bzw. Staub wird in Anlehnung an die jeweilige Partikelgröße zwischen Grobgut und Feinstaub unterschieden. Aus dem Stand der Technik sind einerseits zur Aufnahme von Grobgut optimierte Saugdüsen bekannt, während wieder andere Saugdüsen für eine besonders gute Aufnahme von Feinstaub ausgelegt sind. Beispielsweise sind Hartbodendüsen oftmals nicht zum Aufsaugen von Grobgut ausgestaltet, während weitere Saugdüsen existieren, die manuell mit Hilfe eines Fußtasters zwischen der Aufnahme von Grobgut und Feinstaub umschaltbar sind. Durch Betätigung des Fußtasters wird oftmals ein Borstenstreifen aus der Saugdüse ausgefahren, durch den der Abstand der Saugdüse zum Boden vergrößert wird, so dass Grobgut besser aufgenommen bzw. abgesaugt werden kann. Letztendlich ist es jedoch so, dass die aus dem Stand der Technik bekannten Saugdüsen entweder nur einer der konkurrierenden und insofern entgegengesetzten Anforderungen genügen, also entweder zur Grobgut oder zur Feinstaubaufnahme prädestiniert sind, oder aber vom Bediener zwischen unterschiedlichen Betriebsmodi manuell umgeschaltet werden müssen.

Ausgehend davon ist es eine Aufgabe der Erfindung, eine Saugdüse anzugeben, die zur Aufnahme von Schmutz und/oder Staub unterschiedlicher Partikelgröße universell einsetzbar ist. Insbesondere soll die Saugdüse die Aufnahme sowohl von Grobgut als auch von Feinstaub erlauben, ohne dass dazu ein Betriebsmodus der Saugdüse manuell umgeschaltet werden muss. Darüber hinaus ist es wünschenswert, dass eine derartige Saugdüse durch eine geringe Schiebekraft und/oder eine geringe Lärmemission gekennzeichnet ist.

Die Lösung der Aufgabe erfolgt durch die Merkmale des unabhängigen Anspruchs 1. Vorteilhafte Ausgestaltungen sind in den Unteransprüchen angegeben.

Demnach liegt die Lösung der Aufgabe in einer Saugdüse für einen Staubsauger zum Aufsaugen von Schmutz und/oder Staub von einem Boden mittels einer Saugluftströmung mit einem Gehäuse, einem innerhalb des Gehäuses gebildeten Saugraum, einem in den Saugraum mündenden Saugkanal zum Führen der Saugluftströmung und einem als bodenseitige Öffnung des Saugraums ausgebildeten Saugmund, wobei der Saugmund einen zentralen Saugmundabschnitt und zwei seitliche Saugmundabschnitte aufweist, wobei der Saugmund derart ausgebildet ist, dass ein Anteil von ≥ 40 % und ≤ 65 % der Saugluftströmung durch den zentralen Saugmundabschnitt strömt, wobei die zwei seitlichen Saugmundabschnitte den zentralen Saugmundabschnitt einfassen, und wobei die seitlichen Saugmundabschnitte jeweils durch sich von dem Saugkanal bis hin zu den Seiten der Saugdüse erstreckende innere und äußere seitliche Strömungsdichtungsmittel, die als Borstenstreifen, als ein- oder mehrreihige Anordnung von Borstenbüscheln, als Dichtlippe und/oder als Kombination derselben ausgestaltet sind, begrenzt sind, so dass der zentrale Saugmundabschnitt durch die inneren seitlichen Strömungsdichtungsmittel der jeweiligen seitlichen Saugmundabschnitte begrenzt ist.

Ein wesentlicher Punkt der Erfindung liegt in der gezielten Aufteilung der Saugluftströmung zwischen dem zentralen Saugmundabschnitt und den beiden seitlichen Saugmundabschnitten, so dass getrennte Bereiche für die Aufnahme von Feinstaub, insbesondere durch die seitlichen Saugmundabschnitte, und für Grobgut, insbesondere durch den zentralen Saugmundabschnitt, geschaffen werden. Die einzelnen durch die seitlichen Saugmundabschnitte und den zentralen Saugmundabschnitt hindurchführenden Saugluftströmungen treffen im Bereich des Saugkanals aufeinander, von wo die Saugluftströmung mit dem vom Boden aufgesaugten Schmutz bzw. Staub beispielsweise durch einen Anschlussstutzen aus der Saugdüse weggeführt wird. Die vorliegend gewählte Terminologie zur Beschreibung der Anordnung der Teile der Saugdüse ist derart, dass von einer Lage und Ausrichtung der Saugdüse ausgegangen wird, wie sie auch im Betriebsfall beim Saugen eines Bodens vorliegt, in dem die Saugdüse auf dem Boden aufgesetzt ist und über diesen bewegt wird.

Durch die vorgeschlagene Aufteilung der Saugluftströmung mit einem Anteil von ≥ 40 % und ≤ 65 % für den zentralen Saugmundabschnitt und entsprechend bevorzugt ≤ 60 % und ≥ 35 % für die seitlichen Saugmundabschnitte lässt sich eine optimale Aufnahme von Feinstaub, insbesondere von Schmutz und/oder Staub mit kleinerer Partikelgröße, sowie ebenso von Grobgut, insbesondere von Schmutz und/oder Staub von demgegenüber größerer Partikelgröße, erreichen. Denn dadurch, dass der Anteil von ≥ 40 % und ≤ 65 % der Saugluftströmung durch den zentralen Saugmundabschnitt strömt, wird in den seitlichen Saugmundabschnitten eine ausreichend hohe Strömungsgeschwindigkeit bzw. ein großer Volumenstrom erreicht, der, im Vergleich zu aus dem Stand der Technik bekannten Ausgestaltungen, eine sehr gute Feinstaubaufnahme ermöglicht. Der daraus resultierende hohe Unterdruck lässt sich in vorteilhafter Weise bei einer vergleichsweise kleinen unterdruckbehafteten Fläche der Saugdüse realisieren. Entsprechend ist die vorgeschlagene Saugdüse durch eine geringe Schiebekraft gekennzeichnet. Da auch kein manuelles Umschalten verschiedener Betriebsmodi zum Aufsaugen von Feinstaub und Grobgut notwendig ist, erlaubt die Saugdüse ein besonders einfaches Arbeiten. Zudem zeichnet sich die Saugdüse in weiter vorteiliger Weise durch eine geringe Lärmemission aus. Im Ergebnis ermöglicht die vorgeschlagene Saugdüse durch die Aufteilung der Saugluftströmung zwischen dem zentralen Saugmundabschnitt und den beiden den zentralen Saugmundabschnitt vorzugsweise flankierenden seitlichen Saugmundabschnitten eine besonders hohe Saugleistung sowohl bei der Aufnahme von Feinstaub als auch von Grobgut.

Eine noch bessere Saugleistung lässt sich dann erreichen, wenn ein Anteil von ≥ 42 % und ≤ 60 %, vorzugsweise ≥ 44 % und ≤ 50 %, ganz besonders bevorzugt 45% der Saugluftströmung durch den zentralen Saugmundabschnitt strömt. Sofern also der Saugmund beispielsweise derart ausgebildet ist, dass 45 % der Saugluftströmung durch den zentralen Saugmundabschnitt strömt, dann strömen die verbleibenden 55 % der Saugluftströmung vorzugsweise durch die beiden seitlichen Saugmundabschnitte. Der verbleibende Anteil teilt sich bevorzugt gleichmäßig zwischen den beiden seitlichen Saugmundabschnitten auf, so dass durch jeden seitlichen Saufluftabschnitt beispielsweise 27,5 % der Saugluftströmung strömen. Eine gleichmäßige Aufteilung kann beispielsweise durch eine symmetrische, insbesondere spiegelsymmetrische Ausgestaltung der beiden seitlichen Saugmundabschnitte erreicht werden. Bevorzugt strömen durch die beiden seitlichen Saugluftabschnitte jeweils ≥ 17,5 % und ≤ 30 % der Saugluftströmung.

Erfindungsgemäß sind die seitlichen Saugmundabschnitte jeweils durch sich von dem Saugkanal bis hin zu den Seiten der Saugdüse erstreckende innere und äußere seitliche Strömungsdichtungsmittel derart begrenzt, dass der zentrale Saugmundabschnitt durch die inneren seitlichen Strömungsdichtungsmittel der jeweiligen seitlichen Saugmundabschnitte begrenzt ist. Dabei sind die seitlichen Strömungsdichtungsmittel als Borstenstreifen, als ein- oder mehrreihige Anordnung von Borstenbüscheln, als Dichtungslippe und/oder als Kombination dessen ausgestaltet. Die Borsten bzw. die Dichtungslippe erstreckt sich bevorzugt von dem Gehäuse senkrecht weg in Richtung Boden. Weiter bevorzugt sind die Strömungsdichtungsmittel flexibel ausgestaltet, so dass beim Verschieben der Saugdüse in die übliche Verschieberichtung auf dem Boden befindliches Grobgut oder Feinstaub unter den Borsten bzw. der Dichtungslippe hindurch in den zentralen Saugmundabschnitt und/oder die seitlichen Saugmundabschnitte gelangen kann.

Nach einer bevorzugten Weiterbildung weist der Saugmund eine Form nach Art eines gleichschenkligen Dreiecks auf, wobei bevorzugt der Saugkanal im Bereich der Spitze zwischen den Schenkeln des Dreiecks in den derart gebildeten Saugraum mündet, sich der zentrale Saugmundabschnitt von dem Saugkanal bis zu der Basis des gleichschenkligen Dreiecks erstreckt und sich die seitlichen Saugmundabschnitte von dem Saugkanal entlang der jeweiligen Schenkel des gleichschenkligen Dreiecks bis zu den der Spitze entgegengesetzt angeordneten Ecken des gleichschenkligen Dreiecks erstrecken. Durch die vorgeschlagene Ausgestaltung ist ein durch den zentralen Saugmundabschnitt ausgebildeter Grobgutbereich im Vorhub der Saugdüse im Wesentlichen vor dem durch die seitlichen Saugmundabschnitte ausgebildeten Feinstaubbereich angeordnet. Vorzugsweise grenzen dabei die seitlichen Saugmundabschnitte an den der Spitze entgegengesetzt angeordneten Ecken des gleichschenkligen Dreiecks an den zentralen Saugmundabschnitt an. Derart wird in vorteilhafter Weise die Feinstaubaufnahme in Eckbereichen der Saugdüse und bis hin zu der Vorderseite der Saugdüse ermöglicht.

Nach einer weiteren bevorzugten Ausgestaltung erstrecken sich die beiden seitlichen Saugmundabschnitte von dem Saugkanal jeweils zu einer Seite der Saugdüse derart weg, dass für den Winkel zwischen den Längserstreckungsrichtungen der beiden seitlichen Saugmundabschnitte gilt 45° ≤ α ≤ 160°, vorzugsweise 90° ≤ α ≤ 135°, ganz besonders bevorzugt α ≤ 135°, oder dass sich die beiden seitlichen Saugmundabschnitte von dem Saugkanal in einen Kurvenverlauf zueinander weg erstrecken. Sofern sich die beiden seitlichen Saugmundabschnitte zwischen dem Saugkanal und den Seiten der Saugdüse linear oder annähernd linear erstrecken, beispielsweise entlang der Schenkel eines nach Art eines gleichschenkligen Dreiecks ausgestalteten Saugmunds, dann weist der zentrale Saugmundabschnitt bevorzugt eine dreieckartige Form nach Art eines gleichschenkligen Dreiecks auf, dessen Basis in Richtung der Vorderseite der Saugdüse orientiert ist.

Nach einer bevorzugten Weiterbildung weist der Saugmund einen weiteren zentralen Saugmundabschnitt und zwei weitere den weiteren zentralen Saugmundabschnitt einfassende seitliche Saugmundabschnitte auf, wobei sich der zentrale Saugmundabschnitt und der weitere zentrale Saugmundabschnitt von dem Saugkanal in entgegengesetzten Richtungen derart weg erstrecken, dass die zwei seitlichen Saugmundabschnitte und die zwei weiteren seitlichen Saugmundabschnitte eine x-förmige Anordnung ausbilden. Eine derart ausgestaltete Saugdüse kann sowohl im Vorhub als auch im Rückhub Grobgut aufnehmen. Bevorzugt ist die Saugdüse im Vorhub und im Rückhub symmetrisch, insbesondere spiegelsymmetrisch ausgestaltet. Weiter bevorzugt stellt der Saugkanal in Draufsicht den Mittelpunkt dieser Ausgestaltung dar, von dem sich der zentrale Saugmundabschnitt mit den beiden seitlichen Saugmundabschnitten und insbesondere spiegelsymmetrisch gegenüberliegend der weitere zentrale Saugmundabschnitt mit den weiteren seitlichen Saugmundabschnitten weg erstrecken. Bei dieser Ausgestaltung kann ein Bediener, anstelle eine aus dem Stand der Technik bekannte Saugdüse manuell um 180° zu drehen, die Saugdüse schlichtweg vor und zurück bewegen, um derart sowohl im Vorhub als auch im Rückhub Grobgut aufzunehmen.

Besonders bevorzugt erstrecken sich die seitlichen Strömungsdichtungsmittel von dem Saugkanal linear bis hin zu den Seiten der Saugdüse. Die äußeren seitlichen Strömungsdichtungsmittel sind bevorzugt an einem Rand der Saugdüse angeordnet und erstrecken sich derart bevorzugt entlang des gesamten Randes. Im Bereich des Saugkanals sind die beiden äußeren Strömungsdichtungsmittel bevorzugt einteilig ausgestaltet und gehen ganz besonders bevorzugt kurvenförmig ineinander über. Der Saugkanal weist bevorzugt einen runden oder ovalartigen Querschnitt auf, welcher im Mündungsbereich wenigstens teilweise durch die äußeren seitlichen Strömungsdichtungsmittel begrenzt ist. An den Seiten der Saugdüse, bzw. im Falle eines Saugmunds nach Art eines gleichschenkligen Dreiecks an den Ecken des Dreiecks, sind die seitlichen Saugmundabschnitte bevorzugt geöffnet, beispielsweise durch ein U-förmiges seitliches Fenster, durch das Feinstaub in den jeweiligen seitlichen Saugmundabschnitt einströmen kann.

Zur vorderseitigen Ausgestaltung des zentralen Saugmundabschnitts existieren grundsätzlich verschiedene Möglichkeiten. In vorteilhafter Weise ist der durch den zentralen Saugmundabschnitt gebildete Grobgutbereich gegenüber den seitlichen Saugmundabschnitten offener gestaltet, so beispielsweise durch eine zwischen Boden und wirksamer Düsenkante des zentralen Saugmundabschnitts größerer Öffnungsweite, so dass ein gegenüber den seitlichen Saugmundabschnitten höherer Volumenstrom zur Aufnahme von Grobgut entsteht. Nach einer besonders bevorzugten Ausgestaltung ist in diesem Zusammenhang vorgesehen, dass die Saugdüse ein vorderes Strömungsdichtungsmittel aufweist, welches ausgeführt und angeordnet ist, den zentralen Saugmundabschnitt an der Vorderseite der Saugdüse wenigstens abschnittsweise zu begrenzen. Das vordere Strömungsdichtungsmittel erstreckt sich bevorzugt an dem zentralen Saugmundabschnitt zwischen den beiden seitlichen Saugmundabschnitten, wobei besonders bevorzugt zwischen dem vorderen Strömungsdichtungsmittel und den seitlichen Saugmundabschnitten bzw. den inneren seitlichen Strömungsdichtungsmitteln ein Spalt ausgebildet ist.

Nach einer weiteren bevorzugten Ausgestaltung ist ein Mittel zur akustischen Abschirmung vorgesehen, welches in dem zentralen Saugmundabschnitt in Saugluftströmungsrichtung zwischen der Vorderseite der Saugdüse und dem Saugkanal angeordnet ist. Durch das Mittel zur akustischen Abschirmung lässt sich die Lärmemission der Saugdüse reduzieren, so insbesondere bei einer zuvor angesprochenen offenen Geometrie des zentralen Saugmundabschnitts. Das Mittel zur akustischen Abschirmung ist insbesondere ausgestaltet, dass die im Saugbetrieb verursachte Lautstärke der Saugluftströmung nicht mehr als 80 dB(A) beträgt.

Bevorzugt erstreckt sich das Mittel zur akustischen Abschirmung von dem Gehäuse in den Saugraum hinein, wobei es in einer Ausgestaltung bis zum Boden reicht und in einer anderen Ausgestaltung beabstandet zum Boden ist. Das Mittel zur akustischen Abschirmung kann als Kunststoffteil ausgeführt sein, beispielsweise einstückig mit dem Gehäuse der Saugdüse gespritzt sein, wobei es jedoch ebenso möglich ist, eine Borstenreihe, einen Borstenstreifen, eine Dichtungslippe oder dergleichen als Mittel zur akustischen Abschirmung vorzusehen. Derart kann einerseits vom Boden aufzusaugendes Grobgut die Borstenstreifen bzw. die Dichtungslippe in einfacher Weise passieren, um in den zentralen Saugmundabschnitt zu gelangen. Andererseits wird durch den Borstenstreifen bzw. die Dichtungslippe der Austritt von durch die Saugluftströmung erzeugten Lärmemissionen reduziert.

Für die Dimensionierung der seitlichen Saugmundabschnitte und des zentralen Saugmundabschnitts existieren grundsätzlich verschiedene Möglichkeiten. Nach einer besonders bevorzugten Ausgestaltung sind die seitlichen Saugmundabschnitte ausgeführt, dass sich die Breite der seitlichen Saugmundabschnitte und/oder die Höhe der seitlichen Saugmundabschnitte zwischen dem Saugkanal und den Seiten der Saugdüse linear, stufenförmig und/oder in einer Kurvenform verringert oder konstant ist. Bevorzugt sind die seitlichen Saugmundabschnitte gleich dimensioniert und weisen im Bereich des Saugkanals eine Breite von ≤ 60 mm, ≤ 50 mm, ≤ 40 mm oder ≤ 30 mm oder ≥ 20 mm, ≥ 25 mm oder ≥ 30 mm, ganz besonders bevorzugt 33 mm auf. Im Bereich der Seiten der Saugdüse ist die Breite des seitlichen Saugmundabschnitts bevorzugt demgegenüber verringert, vorzugsweise um 10 mm, 6 mm, 5 mm oder 2 mm. Die Höhe des seitlichen Saugmundabschnitts beträgt bevorzugt 20 mm, 22 mm, 25 mm oder 30 mm. Es wurde bereits angesprochen, dass die seitlichen Saugmundabschnitte an den Seiten der Saugdüse bevorzugt durch ein seitliches, U-förmiges Fenster geöffnet sind, welches bevorzugt wenigstens teilweise durch das Gehäuse und die seitlichen Strömungsdichtungsmittel ausgebildet ist. An der Seite der Saugdüse weist der seitliche Saugmundabschnitt bevorzugt eine Abwinklung auf, durch die eine weitere Verringerung der Breite des seitlichen Saugmundabschnitts um 2 mm, 5 mm oder 10 mm bewirkt wird. Die beiden inneren Strömungsdichtungsmittel begrenzen bevorzugt den Durchgang der Saugluftströmung zwischen dem Saugkanal und dem zentralen Saugmundabschnitt, wobei die Öffnungsweite zwischen den beiden inneren Strömungsdichtungsmitteln bevorzugt 30 mm, 32 mm, 37 mm oder 40 mm beträgt, damit der Anteil von ≥ 40 % und ≤ 65 % der Saugluftströmung durch den zentralen Saugmundabschnitt strömt.

Nachfolgend wird die Erfindung unter Bezugnahme auf die anliegende Zeichnung anhand einer bevorzugten Ausführungsform näher erläutert. Es zeigen:
- Fig. 1: eine Saugdüse gemäß einer bevorzugten Ausführungsform der Erfindung in schematischer Unteransicht der Saugdüse, und
- Fig. 2: die Saugdüse nach Fig. 1 in einer perspektivischen Ansicht.

Fig. 1 und 2 zeigen eine Saugdüse, auch Bodendüse genannt, in bodenseitiger Ansicht gemäß einer bevorzugten Ausführungsform der Erfindung in einer schematischen Ansicht. Die Saugdüse weist ein Gehäuse 1 aus Kunststoff auf, an welchem bodenseitig eine Bodenplatte 2 ausgebildet ist. Unterhalb der Bodenplatte 2 ist ein Saugraum 3 ausgebildet, in welchem ein Saugkanal 4 mündet und welcher als bodenseitige Öffnung einen Saugmund 5 ausbildet. Wie aus Fig. 1 zu erkennen ist, weisen die Bodenplatte 2 sowie der Saugmund 5 eine Form nach Art eines gleichschenkligen Dreiecks auf, dessen Basis in Vorhubrichtung die Vorderseite der Saugdüse darstellt.

Der Saugkanal 4 ist strömungsdicht mit einem an der Oberseite des Gehäuses 1 vorgesehenen Anschlussstutzen, nicht gezeigt, verbunden. An den Anschlussstutzen lässt sich ein Handhabungsrohr und/oder ein flexibler Schlauch strömungsdicht mit einem Grundgehäuse eines Staubsaugers verbinden, in welchem ein elektrisch betriebener Sauggebläsemotor zum Aufbauen einer Saugluftströmung angeordnet ist. In einem in dem Grundgehäuse angeordneten Staubsammelraum ist von der Saugluftströmung von dem zu reinigenden Boden mitgerissener Schmutz und/oder Staub in einem Staubfilterbeutel absonderbar.

Der Saugmund 5 weist einen zentralen Saugmundabschnitt 6 sowie zwei den zentralen Saugmundabschnitt 6 seitlich flankierende bzw. einfassende seitliche Saugmundabschnitte 7 auf. Die seitlichen Saugmundabschnitte 7 erstrecken sich von dem Saugkanal 4 linear hin zu jeweils einer Ecke 7a des gleichschenkligen Dreiecks, so dass der Winkel α zwischen den Längserstreckungsrichtungen der beiden seitlichen Saugmundabschnitte 7 135° beträgt. Strömungstechnisch begrenzt sind die seitlichen Saugmundabschnitte 7 durch innere und äußere seitliche Strömungsdichtungsmittel 8. Die äußeren seitlichen Strömungsdichtungsmittel 8 erstrecken sich von einer jeweiligen Ecke 7a des gleichschenkligen Dreiecks entlang des jeweiligen Schenkels und gehen zwischen den beiden Schenkeln, den Saugkanal 4 teilweise begrenzend, teilkreisförmig ineinander über.

Entsprechend ist die komplette Rückseite der Saugdüse durch die äußeren seitlichen Strömungsdichtungsmittel 8 begrenzt, welche vorliegend als Borstenreihe ausgestaltet sind. Die inneren seitlichen Strömungsdichtungsmittel 8 erstrecken sich annähernd parallel zu den äußeren seitlichen Strömungsdichtungsmitteln 8 derart von dem Saugkanal 4 weg in Richtung der Ecken 7a, so dass an dem Saugkanal 4 zwischen den beiden inneren seitlichen Strömungsdichtungsmitteln 8 ein Luftdurchgang 9 für die Saugluftströmung ausgebildet ist. Der Luftdurchgang 9 weist vorliegend eine Breite von 32 mm auf, während die beiden seitlichen Saugmundabschnitte 7 im Bereich des Saugkanals 4 jeweils eine Breite von 33 mm aufweisen. Durch die vorgenannte Dimensionierung wird erreicht, dass ein Anteil von 45 % der Saugluftströmung von dem Saugkanal 4 durch den zentralen Saugmundabschnitt 6 strömt, während sich der verbleibende Anteil von 55 % gleichmäßig auf die beiden seitlichen Saugmundabschnitte 7 aufteilt.

Zur Bestimmung der Aufteilung der Saugluftströmung in den einzelnen Saugmundabschnitten 6, 7 der Saugdüse lässt sich für jeden einzelnen Saugmundabschnitt 6, 7 und für die gesamte Bodenplatte 2 jeweils eine Drosselkennlinie ermitteln, wie im Nachfolgenden weiter beschrieben ist. Aus der Drosselkennlinie lässt sich ableiten, welche Saugluftströmung bzw. Volumenströme sich bei gleichem Druckverlust/-differenz für die einzelnen Saugmundabschnitt 6, 7 ergeben. Konkret lässt sich an einer Volumenstrommessstrecke bestimmen, welche Druckdifferenzen sich bei einer gewissen Saugluftströmung ergeben. Hierzu kann jeweils eine bestimmte Saugluftströmung eingestellt und dann dafür die entsprechend erzeugte Druckdifferenz über der gesamten Volumenstrommessstrecke auf einer glatten Hartbodenoberfläche bestimmt werden.

Zur Ermittlung der Druckverluste, die innerhalb der Saugmundabschnitte 6, 7 verursacht werden, wird von den ermittelten Druckdifferenzen eine Referenzmessung abgezogen. Bei dieser Referenzmessung wird die Saugdüse abgehoben, so dass die Saugmundabschnitte 6, 7 keine Auswirkung mehr auf die Drosselung haben, sondern nur die Drosselung der restlichen Saugdüse bis zur Öffnung des Saugkanals 4 zur Bodenplatte 2 hin bestimmt wird. Durch den Abzug dieser Referenzmessung ergibt sich dann als Resultat der Druckverlust, der nur in den Saugmundabschnitten 6, 7 erzeugt wird. Um anschließend die Druckverluste innerhalb der einzelnen Saugmundabschnitte 6, 7 zu bestimmen, wird in zwei weiteren Schritten zunächst der zentrale Saugmundabschnitt 6 verschlossen und nur die Druckverluste über die seitlichen Saugmundabschnitte 7 bestimmt. Anschließend werden die seitlichen Saugmundabschnitte 7 verschlossen und nur der Druckverlust über den zentralen Saugmundabschnitt 6 bestimmt. Aus den gemessenen Drosselkennlinien kann nun die Aufteilung der Saugluftströmung ermittelt werden, indem für eine gegebene Druckdifferenz bestimmt wird, welche Saugluftströmung sich bei genau dieser Drosselung in den einzelnen Saugmundabschnitten 6, 7 ergeben. Dabei gilt, dass im Betrieb die Druckdifferenzen über die einzelnen Saugmundabschnitte 6, 7 immer gleich groß sind.

Die seitlichen Saugmundabschnitte 7 weisen entlang ihrer Erstreckung eine konstante Höhe von 22 mm auf. An ihren dem Saugkanal 4 entgegengesetzte Enden weisen die seitlichen Saugmundabschnitte 7 jeweils ein U-förmiges Fenster 10 als seitliche Öffnung der Saugdüse auf. An dem Fenster 10 ist eine nicht gezeigte den jeweiligen seitlichen Saugmundabschnitt 7 abschließende Drosselwand vorgesehen, durch welche eine Öffnungsweite zwischen dem Boden und der dem Boden zugewandten Unterkante des Fensters 10 von 7,6 mm ausgebildet wird. Die Breite der seitlichen Saugmundabschnitte 7 reduziert sich von 33 mm am Saugkanal 4 auf 27 mm im Bereich des Fensters 10, wobei durch eine in den Figuren gezeigte Abwinkelung der jeweiligen seitlichen Saugmundabschnitte 7 eine weitere Reduzierung der Breite auf 25 mm am Fenster 10 bewirkt wird.

Ebenso wie der Saugmund 5 sowie die Bodenplatte 2 weist der zentrale Saugmundabschnitt 6 eine Form nach Art eines gleichschenkligen Dreiecks auf, wobei die beiden inneren seitlichen Strömungsdichtungsmittel 8 den zentralen Saugmundabschnitt 6 an den Schenkeln strömungsdicht begrenzen. Wie bereits erwähnt, ist an der Spitze des zentralen Saugmundabschnitts 6 der Luftdurchgang 9 hin zum Saugkanal 4 angeordnet, während gegenüberliegend an der Basis 6a und zusammenfallend mit der Vorderseite der Saugdüse ein vorderes Strömungsdichtungsmittel 11 zur wenigstens teilweisen Abdichtung des zentralen Saugmundabschnitts 6 vorgesehen ist.

Das vordere Strömungsdichtungsmittel 11 ist als flexible Dichtungslippe derart ausgestaltet, dass Grobgut die Dichtungslippe passieren kann. Das im zentralen Saugmundabschnitt 6 angelangte Grobgut wird von der Saugluftströmung erfasst und durch den Saugkanal 4 hindurch abgesaugt. Das vordere Strömungsdichtungsmittel 11 reicht von der Bodenplatte 2 bis auf den Boden, wobei jeweils seitlich zwischen dem vorderen Strömungsdichtungsmittel 11 und den Ecken 7a der Saugdüse ein Spalt von annähernd 50 mm ausgebildet ist. Derart kann das als Dichtungslippe ausgestaltete vordere Strömungsdichtungsmittel 11 beim Überfahren von Grobgut in den Saugraum 3 hinein verschwenken, ohne dabei die inneren seitlichen Strömungsdichtungsmittel 8 zu berühren.

Während durch das vordere Strömungsdichtungsmittel 11 bereits der Austritt von durch die Saugluftströmung bewirkter Lärmemission reduziert ist, ist zur weiteren Reduzierung der Lärmemission ein Mittel zur akustischen Abschirmung 12 vorgesehen, welches vorliegend, in den Darstellungen der Figuren 1 und 2, als einstückig mit dem Gehäuse 1 ausgeformte V-förmige Leiste ausgestaltet ist, die von der Bodenplatte 2 hin zum Boden orientiert ist, ohne dabei jedoch den Boden zu berühren. Das derart ausgestaltete Mittel zur akustischen Abschirmung 12 ist in dem zentralen Saugmundabschnitt 6 in Saugluftströmungsrichtung zwischen der die Vorderseite der Saugdüse bildenden Basis 6a und dem Saugkanal 4 angeordnet.

Der Abstand zwischen dem vorderen Strömungsdichtungsmittel 11 und dem Mittel zur akustischen Abschirmung 12 beträgt 15 mm, während der Abstand zwischen dem Mittel zur akustischen Abschirmung 12 und den inneren seitlichen Strömungsdichtungsmitteln 8 jeweils 22 mm beträgt. Alternativ kann das Mittel zur akustischen Abschirmung 12 auch aus zwei sich etwa 5 cm lang erstreckende Borstenstreifen ausgeführt sein, die in einem Winkel von etwa 30° zueinander versetzt derart an der Bodenplatte 2 angeordnet sind, dass eine direkte Schallemission von dem Saugkanal 4 hin zu der Vorderseite eingeschränkt ist.

Durch die vorgeschlagene Aufteilung des Volumenstroms der Saugluftströmung auf die beiden seitlichen Saugmundabschnitte 7 zum Absaugen von Feinstaub sowie den zentralen Saugmundabschnitt 6 zum Absaugen von Grobgut wird eine besonders effiziente Absaugung sowohl von Feinstaub als auch von Grobgut ermöglicht, ohne dass, wie bei den aus dem Stand der Technik bekannten Ausgestaltungen, eine manuelle Umschaltung zwischen Feinstaub und Grobgut notwendig ist. Durch die experimentell bestätigte Dimensionierung der seitlichen Saugmundabschnitte 7 wird eine hohe Strömungsgeschwindigkeit und insofern ein großer Volumenstrom erreicht, was in einer sehr guten und effizienten Feinstaubaufnahme resultiert. Da der Saugmund 5 eine vergleichsweise kleine unterdruckbehaftete Fläche aufweist, ist die zuvor beschriebene Ausgestaltung durch eine geringe Schiebekraft gekennzeichnet. Da andererseits der zentrale Saugmundabschnitt 6 demgegenüber offener gestaltet ist, zeichnet sich die Saugdüse zudem durch eine sehr effiziente Grobgutaufnahme aus, wobei aufgrund des Mittels zur akustischen Abschirmung 12 sowie aufgrund des vorderen Strömungsdichtungsmittels 11 eine nur geringe Lärmemission erfolgt.

**Bezugszeichenliste**

| | |
|---|---|
| Gehäuse | 1 |
| Bodenplatte | 2 |
| Saugraum | 3 |
| Saugkanal | 4 |
| Saugmund | 5 |
| Zentraler Saugmundabschnitt | 6 |
| Basis | 6a |
| Seitlicher Saugmundabschnitt | 7 |
| Ecke | 7a |
| Strömungsdichtungsmittel | 8 |
| Luftdurchgang | 9 |
| Fenster | 10 |
| Vorderes Strömungsdichtungsmittel | 11 |
| Mittel zur akustischen Abschirmung | 12 |
| Winkel | α |

## Patentansprüche

1. Saugdüse für einen Staubsauger zum Aufsaugen von Schmutz und/oder Staub von einem Boden mittels einer Saugluftströmung mit einem Gehäuse (1), einem innerhalb des Gehäuses gebildeten Saugraum (3), einem in den Saugraum (3) mündenden Saugkanal (4) zum Führen der Saugluftströmung und einem als bodenseitige Öffnung des Saugraums (3) ausgebildeten Saugmund (5), wobei der Saugmund (5) einen zentralen Saugmundabschnitt (6) und zwei seitliche Saugmundabschnitte (7) aufweist und wobei der Saugmund (5) derart ausgebildet ist, dass ein Anteil von ≥ 40 % und ≤ 65 % der Saugluftströmung durch den zentralen Saugmundabschnitt (6) strömt, **dadurch gekennzeichnet, dass** die zwei seitlichen Saugmundabschnitte (7) den zentralen Saugmundabschnitt (6) einfassen, wobei die seitlichen Saugmundabschnitte (7) jeweils durch sich von dem Saugkanal (4) bis hin zu den Seiten (9a) der Saugdüse erstreckende innere und äußere seitliche Strömungsdichtungsmittel (8), die als Borstenstreifen, als ein- oder mehrreihige Anordnung von Borstenbüscheln, als Dichtlippe und/oder als Kombination derselben ausgestaltet sind, begrenzt sind, so dass der zentrale Saugmundabschnitt (6) durch die inneren seitlichen Strömungsdichtungsmittel (8) der jeweiligen seitlichen Saugmundabschnitte (7) begrenzt ist.

2. Saugdüse nach dem vorhergehenden Anspruch, wobei der Saugmund (5) derart ausgebildet ist, dass ein Anteil von ≥ 42 % und ≤ 60 %, vorzugsweise ≥ 44 % und ≤ 50 %, ganz besonders bevorzugt 45 % der Saugluftströmung durch den zentralen Saugmundabschnitt (6) strömt.

3. Saugdüse nach einem der vorhergehenden Ansprüche, wobei der Saugmund (5) eine Form nach Art eines gleichschenkligen Dreiecks aufweist, bevorzugt der Saugkanal (4) im Bereich der Spitze zwischen den Schenkeln des Dreiecks in den derart gebildeten Saugraum (3) mündet, sich der zentrale Saugmundabschnitt (6) von dem Saugkanal (4) bis zu der Basis (6a) des gleichschenkligen Dreiecks erstreckt und sich die seitlichen Saugmundabschnitte (7) von dem Saugkanal (4) entlang der jeweiligen Schenkel des gleichschenkligen Dreiecks bis zu den der Spitze entgegengesetzt angeordneten Ecken (7a) des gleichschenkligen Dreiecks erstrecken.

4. Saugdüse nach einem der vorhergehenden Ansprüche, wobei sich die beiden seitlichen Saugmundabschnitte (7) von dem Saugkanal (4) jeweils zu einer Seite der Saugdüse derart weg erstrecken, dass für den Winkel α zwischen den Längserstreckungsrichtungen der beiden seitlichen Saugmundabschnitte (7) gilt 45° ≤ α ≤ 160°, vorzugsweise 90° ≤ α ≤ 135°, ganz besonders bevorzugt ≤ 135°, oder sich die beiden seitlichen Saugmundabschnitte (7) von dem Saugkanal (4) in einen Kurvenverlauf voneinander weg erstrecken.

5. Saugdüse nach einem der vorhergehenden Ansprüche, wobei der Saugmund (5) einen weiteren zentralen Saugmundabschnitt und zwei den weiteren zentralen Saugmundabschnitt einfassende weitere seitliche Saugmundabschnitte aufweist, und sich der zentrale Saugmundabschnitt (6) und der weitere zentrale Saugmundabschnitt von dem Saugkanal (4) in entgegengesetzten Richtungen derart weg erstrecken, dass die zwei seitlichen Saugmundabschnitte (7) und die zwei weiteren seitlichen Saugmundabschnitte eine x- förmige Anordnung ausbilden.

6. Saugdüse nach einem der vorhergehenden Ansprüche, mit einem vorderen Strömungsdichtungsmittel (11), welches ausgeführt und angeordnet ist, den zentralen Saugmundabschnitt (6) an der Vorderseite der Saugdüse wenigstens abschnittsweise zu begrenzen.

7. Saugdüse nach einem der vorhergehenden Ansprüche, mit einem Mittel zur akustischen Abschirmung (12), welches in dem zentralen Saugmundabschnitt (6) in Saugluftströmungsrichtung zwischen dem Saugkanal (4) und der dem Saugkanal (4) beabstandet angeordneten Vorderseite der Saugdüse angeordnet ist.

8. Saugdüse nach einem der vorhergehenden Ansprüche, wobei die seitlichen Saugmundabschnitte (7) ausgeführt sind, dass sich die Breite der seitlichen Saugmundabschnitte (7) und/oder die Höhe der seitlichen Saugmundabschnitte (7) zwischen dem Saugkanal (4) und den Seiten der Saugdüse linear, stufenförmig und/oder in einer Kurvenform verringert oder konstant ist.

## Claims

1. Suction nozzle for a vacuum cleaner for sucking up dirt and/or dust from a floor by means of a suction air flow, comprising a housing (1), a suction chamber (3) formed inside the housing (1), a suction channel (4) for guiding the suction air flow and leading to the suction chamber (3), and a suction mouth (5) configured as the bottom opening of the suction chamber (3), wherein the suction mouth (5) has a central suction mouth section (6) and two lateral suction mouth sections (7), and wherein the suction mouth (5) is configured such that a proportion of ≥ 40% and ≤ 65% of the suction air flow flows through the central suction mouth section (6), **characterised in that** the two lateral suction mouth sections (7) surround the central suction mouth section (6), wherein the lateral suction mouth sections are each delimited by inner and outer lateral fluid seal means (8) extending from the suction channel (4) as far as the sides (9a) of the suction nozzle and configured as bristle strips, as single- or multi-row arrangement of bristle tufts, as a sealing lip and/or as a combination of these, such that the central suction mouth section (6) is delimited by the inner lateral fluid seal means (8) of the respective lateral suction mouth sections (7).

2. Suction nozzle according to the preceding claim, wherein the suction mouth (5) is configured such that a proportion of ≥ 42% and ≤ 60%, preferably ≥ 44% and ≤ 50%, and particularly preferably 45% of the suction air flow flows through the central suction mouth section (6).

3. Suction nozzle according to either of the preceding claims, wherein the suction mouth (5) is shaped like an equilateral triangle, preferably the suction channel enters the suction chamber (3) formed in this way in the area of the apex between the sides of the triangle, the central suction mouth section (6) extends from the suction channel (4) as far as the base (6a) of the equilateral triangle and the lateral suction mouth sections (7) extend along the respective side of the equilateral triangle as far as the corners (7a) arranged opposite the apex.

4. Suction nozzle according to any one of the preceding claims, wherein the two lateral suction mouth sections (7) each extend away from the suction channel (4) to a side of the suction nozzle, such that the for the angle α between the directions of longitudinal extension of the two lateral suction mouth sections (7), 45° ≤ α ≤ 160°, preferably 90° ≤ α ≤ 135°, and particularly preferably ≤ 135°, or the two lateral suction mouth sections (7) extend away from each other from the suction channel (4) with a curved progression.

5. Suction nozzle according to any one of the preceding claims, wherein the suction mouth (5) comprises a further central suction mouth section and two further lateral suction mouth sections surrounding the further central suction mouth section, and the central suction mouth section (6) and the further central suction mouth section extend away from the suction channel (4) in opposite directions, such that the two lateral suction mouth sections (7) and the two further lateral suction mouth sections configure an X-shaped arrangement.

6. Suction nozzle according to any one of the preceding claims, having a front fluid seal means (11), which is designed and arranged to delimit the central suction mouth section (6) on the front face of the suction nozzle at least in a section.

7. Suction nozzle according to any one of the preceding claims, with a means for acoustic shielding (12), which is arranged in the central suction section (6) in the suction flow direction between the suction channel (4) and the front face of the suction nozzle arranged spaced from the suction channel (4).

8. Suction nozzle according to any one of the preceding claims, wherein the lateral suction mouth sections (7) are designed such that the width of the lateral suction mouth sections (7) and/or the height of the lateral suction mouth sections (7) between the suction channel (4) and the sides of the suction nozzle are/is reduced linearly, in steps and/or in a curved manner or are/is constant.

## Revendications

1. Buse d'aspiration pour un aspirateur servant à l'aspiration de saletés et/ou de poussière, à partir d'un sol, au moyen d'un flux d'air d'aspiration, ladite buse d'aspiration comprenant un boîtier (1), un espace d'aspiration (3) formé à l'intérieur du boîtier, un conduit d'aspiration (4) débouchant dans l'espace d'aspiration (3), ledit conduit d'aspiration servant au guidage du flux d'air d'aspiration, et comprenant une bouche d'aspiration (5) formée comme une ouverture, côté sol, de l'espace d'aspiration (3), où la bouche d'aspiration (5) présente une partie centrale (6) de la bouche d'aspiration et deux parties latérales (7) de la bouche d'aspiration, et où la bouche d'aspiration (5) est formée de manière telle, qu'une proportion ≥ 40 % et ≤ 65 % du flux d'air d'aspiration s'écoule à travers la partie centrale (6) de la bouche d'aspiration, **caractérisée en ce que** les deux parties latérales (7) de la bouche d'aspiration bordent la partie centrale (6) de la bouche d'aspiration, où les parties latérales (7) de la bouche d'aspiration sont délimitées à chaque fois par des moyens d'étanchéité de flux latéraux (8), intérieurs et extérieurs, s'étendant à partir du conduit d'aspiration (4) jusqu'aux côtés (9a) de la buse d'aspiration, lesquels moyens d'étanchéité de flux sont formés comme des bandes de poils, comme un agencement se composant d'une ou de plusieurs rangées de touffes de poils, comme une lèvre d'étanchéité et/ou comme une combinaison de ces mêmes éléments, de sorte que la partie centrale (6) de la bouche d'aspiration est délimitée par les moyens d'étanchéité de flux latéraux intérieurs (8) des parties latérales respectives (7) de la bouche d'aspiration.

2. Buse d'aspiration selon la revendication 1, où la bouche d'aspiration (5) est formée de manière telle, qu'une proportion ≥ 42 % et ≤ 60 %, de préférence ≥ 44 % et ≤ 50 %, de façon tout particulièrement préférée qu'une proportion de 45 % du flux d'air d'aspiration s'écoule à travers la partie centrale (6) de la bouche d'aspiration.

3. Buse d'aspiration selon l'une des revendications précédentes, où la bouche d'aspiration (5) présente une forme du type de celle d'un triangle isocèle, de préférence le conduit d'aspiration (4) débouche dans l'espace d'aspiration (3) formé dans la zone du sommet compris entre les côtés du triangle, de manière telle que la partie centrale (6) de la bouche d'aspiration s'étende à partir du conduit d'aspiration (4) jusqu'à la base (6a) du triangle isocèle, et que les parties latérales (7) de la bouche d'aspiration s'étendent à partir du conduit d'aspiration (4), le long des côtés respectifs du triangle isocèle, jusqu'aux angles (7a) du triangle isocèle, angles qui sont disposés à l'opposé du sommet.

4. Buse d'aspiration selon l'une quelconque des revendications précédentes, où les deux parties latérales (7) de la bouche d'aspiration s'étendent, à partir du conduit d'aspiration (4), en s'écartant à chaque fois d'un côté de la buse d'aspiration, de manière telle, que pour l'angle α formé entre les directions d'étendue longitudinale des deux parties latérales (7) de la bouche d'aspiration, s'applique la relation 45° ≤ α ≤ 160°, de préférence 90° ≤ α ≤ 135°, de façon tout particulièrement préférée que l'angle α soit ≤ 135°, ou bien que les deux parties latérales (7) de la bouche d'aspiration s'étendent, à partir du conduit d'aspiration (4), en s'écartant l'une de l'autre suivant un profil de courbe.

5. Buse d'aspiration selon l'une quelconque des revendications précédentes, où la bouche d'aspiration (5) présente une autre partie centrale de la bouche d'aspiration et deux autres parties latérales de la bouche d'aspiration bordent l'autre partie centrale de la bouche d'aspiration, et la partie centrale (6) de la bouche d'aspiration et l'autre partie centrale de la bouche d'aspiration s'étendent, à partir du conduit d'aspiration (4), dans des directions opposées, en s'écartant l'une de l'autre de manière telle, que les deux parties latérales (7) de la bouche d'aspiration et les deux autres parties latérales de la bouche d'aspiration constituent un agencement en forme de x.

6. Buse d'aspiration selon l'une quelconque des revendications précédentes, comprenant un moyen d'étanchéité de flux (11), placé à l'avant, moyen d'étanchéité qui est réalisé et disposé pour délimiter la partie centrale (6) de la bouche d'aspiration, au moins partiellement, au niveau de la face avant de la buse d'aspiration.

7. Buse d'aspiration selon l'une quelconque des revendications précédentes, comprenant un moyen servant à la protection acoustique (12), moyen qui est disposé, dans la partie centrale (6) de la bouche d'aspiration, entre le conduit d'aspiration (4) et la face avant de la buse d'aspiration disposée en étant à distance du conduit d'aspiration (4), dans la direction du flux d'air d'aspiration.

8. Buse d'aspiration selon l'une quelconque des revendications précédentes, où les parties latérales (7) de la bouche d'aspiration sont réalisées de manière telle, que la largeur des parties latérales (7) de la bouche d'aspiration et/ou la hauteur des parties latérales (7) de la bouche d'aspiration, entre le conduit d'aspiration (4) et les côtés de la buse d'aspiration, diminue de façon linéaire, étagée et/ou suivant un profil courbe ou soit constante.
